# EUROPÄISCHE PATENTSCHRIFT

(11) **EP 0 877 128 B1**
(45) Veröffentlichungstag und Bekanntmachung des Hinweises auf die Patenterteilung: **29.05.2002**
(21) Anmeldenummer: 97114029.8
(22) Anmeldetag: 14.08.1997
(51) Int. Cl.: E04F 10/06

(54) **Markise mit einer Markisenkassette**
Awning with storage box
Store avec caisson

(30) Priorität: 09.05.1997 DE 19719583
(43) Veröffentlichungstag der Anmeldung: 11.11.1998
(73) Patentinhaber: Schmitz-Werke GmbH & Co., 48282 Emsdetten (DE)
(72) Erfinder: Wessels, Bernhard, 48432 Rheine (DE)
(74) Vertreter: Schneck, Herbert, Dipl.-Phys., Dr.

(56) Entgegenhaltungen:
- DE-A- 3 117 988
- GB-A- 191 022 933
- US-A- 2 215 179
- US-A- 4 640 332

## Beschreibung

Die Erfindung richtet sich auf eine Markise mit einer Markisenkassette, in welcher das Markisentuch auf eine Tuchwelle aufwickelbar ist, insbesondere als seitlicher Sichtschutz.

Die bekannten Möglichkeiten zur Realisierung eines seitlichen Sichtschutzes sind nicht befriedigend. So ist es beispielsweise bekannt, einen Sichtschutz fächerförmig von der Wand nach unten zu klappen, wobei im eingeklappten, nicht benutzten Zustand ein Textilpaket entsteht, welches wenig ansehnlich ist.

Eine andere praktizierte Möglichkeit besteht darin, seitlich an vertikalen Markisen Tücher einzuklemmen, was in der Regel einen erheblichen Kraftaufwand mit sich bringt.

Es sind auch Seitenmarkisen bekannt, die von der Wand als Stoffschirm nach vorn gezogen werden.

Hiervon ausgehend liegt der Erfindung die Aufgabe zugrunde, eine Markise der eingangs genannten Art so auszugestalten, daß sie im nichtbenutzten Zustand geschützt und ästhetisch ansprechend untergebracht ist und zur Benutzung bequem und einfach ausgefahren und fixiert werden kann.

Diese Aufgabe wird erfindungsgemäß durch eine Markise nach Anspruch 1 gelöst.

Durch diese Ausgestaltung wird erreicht, daß die Markise sehr leicht handhabbar ist. Wird sie nicht benutzt, ist sie feuchtigkeits- und staubgesichert und vergleichsweise unauffällig an der Wand anliegend untergebracht. Zur Benutzung läßt sie sich leicht ausklappen und teilweise oder vollständig ausziehen.

Vorteilhafterweise ist vorgesehen, daß das Markisentuch in Aufrollrichtung rolloartig federbeaufschlagt ist, d.h. das Markisentuch wird automatisch wieder eingezogen. Natürlich muß das ausfahrseitige Ende des Markisentuches dann in der jeweiligen Ausfahrposition festgelegt oder die Wickelwelle blockiert werden.

Das Schwenklager kann eine horizontale und/oder vertikale Schwenkachse aufweisen, so daß es möglich ist, die Markise sowohl als seitlichen Sichtschutz aber auch als horizontale Abschattung zu verwenden.

Günstigerweise ist die Markisenkassette im ausgeschwenkten Zustand einrastbar, wobei die Verrastung lösbar sein kann, indem die Markisenkassette in Ausschwenkrichtung über die Einrastposition hinaus kraftbeaufschlagt wird.

Am freien äußeren Ende der Markisenkassette kann eine Abstützeinrichtung angeordnet sein, welche beispielsweise durch eine zum Boden hin verlaufende, insbesondere zusammenklappbare Strebe gebildet sein kann.

Alternativ kann die Abstützeinrichtung auch ein Verbindungsmittel zu einer Wandbefestigung aufweisen, also z.B. eine Art Karabinerhaken o. dgl.

An der in Ausziehrichtung gesehen freien Vorderkante des Markisentuchs kann eine Griff- und/oder Befestigungsöse angeordnet sein, so daß das Markisentuch leicht ausgezogen werden kann. Die Öse kann auch in einen randseitigen Haken zur Arretierung des Tuches eingehängt werden.

Mit Vorteil kann auch vorgesehen sein, daß die Markisenkassette relativ zu dem Befestigungsteil um ihre Längsachse um 90° schwenkbar ausgebildet ist.

Aufgrund dieser Schwenkbarkeit ist es möglich, die Markise wahlweise für eine horizontale oder vertikale Beschattung einzusetzen.

Alternativ zu dieser schwenkbaren Ausgestaltung kann auch vorgesehen sein, daß die Markise eine Befestigungsplatte als Verbindung zum Befestigungsteil aufweist, die mit Bohrungen derart versehen ist, daß die Kassette in zwei 90° zueinanderliegenden Positionen befestigbar ist.

Nachfolgend wird die Erfindung anhand einer bevorzugten Ausführungsform in Verbindung mit der Zeichnung näher erläutert. Dabei zeigen:
- Fig. 1: eine Ansicht einer erfindungsgemäßen Markise mit zur Wand hin eingeschwenkter Kassette,
- Fig. 2: eine Fig. 1 entsprechende Darstellung mit horizontal hochgeklappter Kassette,
- Fig. 3: eine Fig. 2 entsprechende Darstellung bei ausgezogener Markise,
- Fig. 4: eine Ansicht bei ausgefahrener Kassette von oben,
- Fig. 5: eine Ausführungsform einer Markise, welche eine horizontale Beschattung gestattet, im eingeklappten Zustand an der Wand,
- Fig. 6: die Markise bei ausgestellter Kassette,
- Fig. 7: eine gegenüber Fig. 6 um 90° versetzte Ansicht bei ausgefahrenem Markisentuch und
- Fig. 8: eine Ansicht von oben.

Eine in Fig. 1 bis 4 dargestellte Markise umfaßt eine Kassette 1, welche über ein Schwenklager 2 mit einem an der Wand angebrachten Befestigungsteil 3 verbunden ist.

In Fig. 2 ist erkennbar, daß sich an der Unterseite der Kassette 1 eine Grifföse 4 befindet, welche zum Herunterziehen des Markisentuchs 5 und zum Einhaken in einer am Boden 6 angebrachten Befestigungseinrichtung 7 dient, wie dies in Fig. 3 dargestellt ist.

Am freien äußeren Ende 8 der Kassette 1 ist eine Stütze 9 angeordnet, welche, wie in Fig. 1 dargestellt, um ein Gelenk 1o einklappbar ist und in dem in Fig. 3 dargestellten ausgeklappten Zustand mit einer bodenseitigen Halteeinrichtung verbindbar ist.

Bei den in den Figuren 5 bis 8 dargestellten Ausführungsformen ist die Kassette 1 relativ zu dem Befestigungsteil 3 so angeordnet, daß das Markisentuch, wie insbesondere in Fig. 7 und 8 erkennbar, horizontal ausgefahren werden kann. Am freien äußeren Ende des Markisentuches ist eine Befestigungseinrichtung 12, z.B. in Form eines Hakens, vorgesehen, welche in eine wandseitige Halteeinrichtung 13 eingehängt werden kann.

Auch bei diesem Ausführungsbeispiel kann, wie in Fig. 6 und 7 erkennbar, eine zusammenklappbare Stütze 9 vorgesehen sein.

## Patentansprüche

1. Markise umfassend eine Markisenkassette, in welcher das Markisentuch auf eine Tuchwelle aufgewickelt lagerbar ist, **dadurch gekennzeichnet, daß** die Markise weiter ein Schwenklager (2) und einen Befestigungsteil (3) umfasst, und daß die Kassette (1) über das Schwenklager (2) mit dem Befestigungsteil (3) zur Anbringung an einer vertikalen Wand derart verbunden ist, daß, wenn das Befestigungsteil (3) unmittelbar mit einer vertikalen Oberfläche einer vertikalen Wand verbunden ist, die Markisenkassette (1) bei Nichtbenutzung der Markise in eine Position parallel zur Wand einschwenkbar und bei Benutzung der Markise in eine Position senkrecht zur Wand ausschwenkbar ist.

2. Markise nach Anspruch 1, **dadurch gekennzeichnet, daß** das Markisentuch in Aufrollrichtung rolloartig federbeaufschlagt ist.

3. Markise nach Anspruch 1, **dadurch gekennzeichnet, daß** das Schwenklager (2) eine horizontale und/oder vertikale Schwenkachse aufweist.

4. Markise nach Anspruch 1, **dadurch gekennzeichnet, daß** die Markisenkassette (1) im ausgeschwenkten Zustand einrastbar ist.

5. Markise nach Anspruch 4, **dadurch gekennzeichnet, daß** die Verrastung lösbar ist, indem die Markisenkassette (1) in Ausschwenkrichtung über die Einrastposition hinaus kraftbeaufschlagt wird.

6. Markise nach Anspruch 1, **dadurch gekennzeichnet, daß** am freien äußeren Ende (8) der Markisenkassette (1) eine Abstützeinrichtung angeordnet ist.

7. Markise nach Anspruch 6, **dadurch gekennzeichnet, daß** die Abstützeinrichtung wenigstens eine zum Boden (6) hin verlaufende, insbesondere zusammenklappbare Strebe (9) umfaßt.

8. Markise nach Anspruch 7, **dadurch gekennzeichnet, daß** die Abstützeinrichtung Verbindungsmittel (12) zu einer Wandbefestigung (13) aufweist.

9. Markise nach Anspruch 1, **dadurch gekennzeichnet, daß** an der in Ausziehrichtung gesehen freien Vorderkante des Markisentuchs eine Griffund/oder Befestigungsöse (4) angeordnet ist.

10. Markise nach Anspruch 1, **dadurch gekennzeichnet, daß** die Kassette (1) relativ zu dem Befestigungsteil um ihre Längsachse um 90° schwenkbar ausgebildet ist.

11. Markise nach Anspruch 1, **dadurch gekennzeichnet, daß** die Markise eine Befestigungsplatte zur Verbindung mit dem Befestigungsteil mit Befestigungsbohrungen derart aufweist, daß die Kassette (1) in zwei um 90° unterschiedlichen Winkelpositionen mit der Befestigungsplatte (3) verbindbar ist.

## Claims

1. An awning comprising an awning box in which to house the awning fabric coiled up on a fabric shaft, **characterized in that** the awning further comprises a pivot bearing (2) and a fastening member (3), and that the box (1), via the pivot bearing (2), is connected with the fastening member (3) for being mounted on a vertical wall in such a way that, if the fastening member (3) is directly connected to a vertical surface of a vertical wall, the awning box (1) is pivotable into a position parallel to the wall when the awning is not used, and into a position perpendicular to the wall when the awning is used.

2. An awning according to claim 1, **characterized in that** the awning fabric is spring-loaded in the wind-up direction in the way of a roller-blind.

3. An awning according to claim 1, **characterized in that** the pivot bearing (2) has a horizontal and/or vertical pivot axis.

4. An awning according to claim 1, **characterized in that** the awning box (1) is lockable in the swung-out condition.

5. An awning according to claim 4, **characterized in that** the locking is releasable by the awning box (1) being actuated in the swing-out direction beyond the locked position.

6. An awning according to claim 1, **characterized in that** a support is disposed on the free outer end (8) of the awning box (1).

7. An awning according to claim 6, **characterized in that** the support comprises at least one, in particular collapsible prop (9) which extends towards the ground (6).

8. An awning according to claim 7, **characterized in that** the support comprises fasteners (12) for being fixed to a holding device (13) on the wall.

9. An awning according to claim 1, **characterized in that** a handling and/or fixing strap (4) is disposed on the free front edge, seen in the direction of extension, of the awning fabric.

10. An awning according to claim 1, **characterized in that** the box (1) is pivotal about its longitudinal axis by 90° relative to the fastening member (3).

11. An awning according to claim 1, **characterized in that** the awning comprises a fixing plate to be connected with the fastening member (3) and having drilled holes in such a way that the box (1) can be connected with the fixing plate in two positions displaced by an angle of 90° relative to each other.

## Revendications

1. Auvent comportant un caisson d'auvent dans lequel la toile d'auvent peut être stockée en étant enroulée sur un arbre à toile, **caractérisé en ce que** l'auvent comprend en outre un palier basculant (2) et une partie de fixation (3), et **en ce que** le caisson (1) est relié via le palier basculant (2) à la partie de fixation (3) destinée à l'agencement contre un mur vertical, de telle sorte que lorsque la partie de fixation (3) est reliée directement à une surface verticale d'un mur vertical, le caisson d'auvent (1) peut être basculé vers l'intérieur, en cas de non-utilisation de l'auvent, jusque dans une position parallèle au mur et peut être basculé vers l'extérieur, en cas d'utilisation de l'auvent, jusque dans une position perpendiculaire au mur.

2. Auvent selon la revendication 1, **caractérisé en ce que** la toile est sollicitée par un ressort à la manière d'un store roulant en direction d'enroulement.

3. Auvent selon la revendication 1, **caractérisé en ce que** le palier basculant (2) comprend un axe de basculement horizontal et/ou vertical.

4. Auvent selon la revendication 1, **caractérisé en ce que** le caisson (1) est susceptible de s'enclencher dans l'état basculé vers l'extérieur.

5. Auvent selon la revendication 4, **caractérisé en ce que** l'enclenchement est détachable en sollicitant par une force le caisson (1) en direction de basculement vers l'extérieur au-delà de la position d'enclenchement.

6. Auvent selon la revendication 1, **caractérisé en ce qu'**un dispositif d'appui est agencé à l'extrémité extérieure libre (8) du caisson (1).

7. Auvent selon la revendication 6, **caractérisé en ce que** le dispositif d'appui comprend au moins une entretoise (9) qui s'étend vers le fond (6) et qui est en particulier repliable.

8. Auvent selon la revendication 7, **caractérisé en ce que** le dispositif d'appui comprend des moyens de liaison (12) avec une fixation murale (13).

9. Auvent selon la revendication 1, **caractérisé en ce qu'**un oeillet de préhension et/ou de fixation (4) est agencé sur l'arête avant libre, vue en direction d'extraction, de la toile de l'auvent.

10. Auvent selon la revendication 1, **caractérisé en ce que** le caisson (1) est réalisé avec faculté de basculement autour de son axe longitudinal de 90° par rapport à la partie de fixation.

11. Auvent selon la revendication 1, **caractérisé en ce que** l'auvent comprend une plaque de fixation pour la liaison avec la partie de fixation, comportant des perçages de fixation tels que le caisson (1) peut être relié à la plaque de fixation dans deux positions angulaires qui diffèrent de 90°.
